# EUROPÄISCHE PATENTSCHRIFT

(11) **EP 1 961 911 B1**
(45) Veröffentlichungstag und Bekanntmachung des Hinweises auf die Patenterteilung: **29.07.2015**
(21) Anmeldenummer: 08002595.0
(22) Anmeldetag: 13.02.2008
(51) Int. Cl.: E06B 9/78

(54) **Gurtführung für ein Gurtband oder dergleichen Zugelement einer Verdunkelungsvorrichtung, insbesondere eines Rollladens, zur Befestigung an Rollladenkästen**
Belt guide for a belt or similar traction device of a darkening device, in particular of a roller blind, for fastening to roller shutter housing
Guide de sangle pour une sangle ou élément de traction analogue d'un dispositif d'assombrissement, en particulier un volet roulant, pour la fixation sur des coffres de store

(30) Priorität: 21.02.2007 DE 202007002515 U
(43) Veröffentlichungstag der Anmeldung: 27.08.2008
(73) Patentinhaber: Alfred Schellenberg GmbH, 57078 Siegen (DE)
(72) Erfinder: Schellenberg, Alfred, 57078 Siegen (DE)
(74) Vertreter: Grabovac, Dalibor

(56) Entgegenhaltungen:
- DE-A1-102004 033 776
- DE-U1- 9 216 816
- DE-U1- 9 404 879

## Beschreibung

Die Erfindung bezieht sich auf eine Gurtführung für ein Gurtband oder Zugelement einer Verdunkelungsvorrichtung, insbesondere eines Rollladens, zur Befestigung an Rollladenkästen, mit einer Austrittsöffnung für das Gurtband und mit Befestigungsbohrungen, wobei die Gurtführung aus einem im wesentlichen U-förmig ausgebildeten Grundträger besteht, in dem zwischen den beiden seitlichen Schenkeln des Grundträgers eine Umlenkrolle für das Gurtband gelagert ist.

Eine derartige Gurtführung ist bereits aus DE 92 16 816 U1 bekannt. Um die Gurtführung so zu gestalten, dass sie nachträglich ohne Demontage des Rollladen-Einlasswicklers und des Gurtbandes vom Rollladen-Einlasswickler angebracht werden kann, weist die Gurtführung einen Schlitz von der Austrittsöffnung des Gurtbandes bis zum äußeren Rand der Gurtführung auf. Der Schlitz und die Befestigungsbohrungen ist bzw. sind mit einer formschlüssig aufsetzbaren Platte, die eine weitere Austrittsöffnung und einen weiteren Schlitz aufweist, abgedeckt.

DE 10 2004 033 776 A1 offenbart eine Gurtführung für ein Gurtband zur Befestigung an Rollladenkästen. Die Gurtführung weist eine Austrittsöffnung für das Gurtband und Befestigungsbohrungen zum Befestigen von dieser an dem Rollladenkasten auf. Zudem besteht die Gurtführung aus einem im Wesentlichen U-förmig ausgebildeten Grundträger, in dem zwischen den beiden seitlichen Schenkeln des Grundträgers eine Umlenkrolle für das Gurtband gelagert ist. Die Gurtführung ist an der Wandung des Rollladenkastens unverschiebar befestigt.

DE 94 04 879 U1 offenbart eine Gurtführungseinrichtung, die aus einem Führungsgehäuse und aus einer die Gurtführungsmittel enthaltenden Führungskassette besteht. Die Führungskassette ist in das Führungsgehäuse einsetzbar und ist durch das Führungsgehäuse nahezu vollständig abgedeckt. Das Führungsgehäuse ist über Fixierbohrungen und Schrauben unverschiebbar an einer Kastenwand des Rollladenkastens befestigt.

Der Erfindung liegt die Aufgabe zugrunde, eine Gurtführung der angegebenen Gattung zu schaffen, mit der einerseits eine leichtere Führung des Gurtbandes am Rollladenkasten möglich ist und die anderseits individuell an vorhandene Lochabstände oder sonstige Gegebenheiten für die Befestigung derselben angepasst werden kann, wobei auch hier eine Montage ohne Demontage eines Rollladen-Einlasswicklers, des Gurtbandes oder elektrischen Gurtwicklers möglich ist.

Diese Aufgabe wird erfindungsgemäß durch eine Gurtführung mit den Kennzeichnungsmerkmalen des Patentanspruchs 1 gelöst.

Zweckmäßige Weiterbildungen der Erfindung sind in den Unteransprüchen gekennzeichnet.

Die erfindungsgemäße Gurtführung zeichnet sich vor allem dadurch aus, dass dieselbe ohne Demontage des Rollladen-Einlasswicklers, des Gurtbandes oder des elektrischen Gurtwicklers angebracht werden kann. Dadurch wird ermöglich, dass ältere und unschön anzuschauende Gurtführungen sehr einfach ausgetauscht werden können und/oder zum Schutz bei Renovierungsarbeiten die Gurtführung entfernt werden kann.

Durch die Verschiebbarkeit des Haltestückes kann die Gurtführung sehr einfach an unterschiedliche Lochabstände angepasst werden, wobei auch die Möglichkeit besteht, bei Beschädigungen des oberen Befestigungsloches in der Wand ein neues Befestigungsloch an einer anderen Position in die Wand einzubringen.

Durch die Umlenkrolle wird vor allem bei Verwendung von elektrischen Gurtwicklern eine leichtere Führung erreicht, wobei bei handbetätigten Gurtwicklern die Führungsachse dafür sorgt, dass beim Hochziehen bzw. Herablassen des Rollladens die Abdeckung durch das Gurtband nicht von der Gurtführung gerissen wird.

Weitere Vorteile der Erfindung ergeben sich aus der nachfolgenden Beschreibung anhand eines die Erfindung wiedergebenden und in der Zeichnung dargestellten Ausführungsbeispieles. Dabei zeigt
- Fig. 1: eine perspektivische Ansicht der erfindungsgemäßen Gurtführung,
- Fig. 2: einen Längsschnitt durch die Gurtführung nach Fig. 1,
- Fig. 3: eine Ansicht in Richtung des Pfeiles III in Fig. 2,
- Fig. 4: eine perspektivische Ansicht des Grundträgers von vorne,
- Fig. 5: eine perspektivische Ansicht des Grundträgers von hinten,
- Fig. 6: eine perspektivische Ansicht des Haltestückes und
- Fig. 7: eine perspektivische Ansicht der Abdeckung.

Die in den Figuren darstellte Gurtführung 1 für ein Gurtband 2 o.dgl. Zugelement einer Verdunkelungsvorrichtung, insbesondere eines Rollladens, zur Befestigung an Rollladenkästen (nicht dargestellt) besteht u.a. aus einem im wesentlichen U-förmig ausgebildeten Grundträger 3 (Fig. 4 und 5), in dem zwischen den beiden seitlichen Schenkeln 4, 5 des Grundträgers 3 eine Umlenkrolle 6 für das Gurtband 2 gelagert ist. Dabei sind in dem die beiden seitlichen Schenkel 4, 5 verbindenden Steg 7 eine Eintrittsöffnung 8 für das Gurtband 2 sowie unterhalb der Umlenkrolle 6 eine Befestigungsbohrung 9, die vorzugsweise als Langloch ausgebildet ist, vorgesehen.

In dem Steg 7 ist ein vom oberen Rand 10 des Steges 7 bis in die Eintrittsöffnung 8 verlaufender Schlitz 11 vorgesehen, an dem ein Haltestück 12 (Fig. 6) mit einer Befestigungsbohrung 13 verschiebbar geführt ist. Dabei weisen die seitlichen Ränder 14 des Schlitzes 11 jeweils eine nach oben gerichtete Kante 15 auf, und diese Kanten 15 werden von seitlichen Nasen 16 des Haltestückes 12 umgriffen. An jedem Ende der Kante 15 ist ein Anschlag 17 vorgesehen, der den Schiebeweg des Haltestückes 12 begrenzt.

Am unteren Ende 18 der Gurtführung 1 bzw. des Grundträgers 3 ist zwischen den beiden Schenkeln 4, 5 eine stiftförmige Führungsachse 19 gelagert, wobei zwischen der Führungsachse 19 und einem vom unteren Ende 20 des Steges 7 rechtwinklig zu demselben verlaufenden weiteren Steg 21 die Austrittsöffnung 22 für das Gurtband 2 gebildet ist.

In einer von dem weiteren Steg 21 und einem parallel zu demselben zwischen den Schenkel 4, 5 verlaufenden Haltesteg 23 gebildeten Nut 24 kann eine Abdichtung 25 gegen Zugluft vorgesehen sein, die beispielsweise als Bürste ausgebildet sein kann.

An dem die beiden Schenkel 4, 5 verbindenden Steg 7 ist am unteren Rand 26 der Eintrittsöffnung 8 für das Gurtband 2 eine von den seitlichen Schenkeln 4, 5 weggerichtete Nase 27 vorgesehen, die sich an der Austrittsöffnung des Rollladenkastens abstützt (nicht dargestellt).

Auf den Grundträger 3 ist eine Abdeckung 28 (Fig. 7) aufsetzbar, die diesen umschließt, wobei die Austrittsöffnung 22 für das Gurtband 2 frei zugänglich ist.

Bei der Montage der Gurtführung 1 wird nach Demontage der zu ersetzenden Gurtführung der Grundträger 3 mit seinem Schlitz 11 bis in die Eintrittsöffnung 8 auf das Gurtband 2 aufgebracht, mittels der Nase 27 an der Austrittsöffnung des Rollladenkastens zentriert und mittels einer durch die Befestigungsbohrung 9 ragenden Schraube 29 beispielsweise in einer bereits vorhandenen Bohrung in der Wand befestigt. Nach dem Auflegen des Gurtbandes 2 auf die Umlenkrolle 6 wird das Haltestück 12 auf den Schlitz 11 und deren Kanten 15 aufgesetzt und mittels einer durch die Befestigungsbohrung 13 ragenden Schraube 29 entweder in einer weiteren bereits vorhandenen Bohrung in der Wand oder einer selbst in die Wand eingebrachten Bohrung befestigt. Danach wird zunächst, wenn noch nicht geschehen, die Abdichtung 25 in die Nut 24 eingeschoben und danach die stiftförmige Führungsachse 19 in die seitlichen Schenkel 4, 5 des Grundträgers 3 eingesetzt, wobei das Gurtband 2 zwischen der Abdichtung 25 und der Führungsachse 19 verläuft. Erst dann wird auf den Grundträger 3 die Abdeckung 28 aufgesetzt, die dafür sorgt, dass die Führungsachse 19 nicht aus dem Grundträger 3 herausfällt.

### Bezugszeichen

- 1: Gurtführung
- 2: Gurtband
- 3: Grundträger
- 4: seitlicher Schenkel von 3
- 5: seitlicher Schenkel von 3
- 6: Umlenkrolle von 1 in 3 zwischen 4 und 5
- 7: Steg von 3 zwischen 4 und 5
- 8: Eintrittsöffnung in 7 für 2
- 9: Befestigungsbohrung in 7
- 10: oberer Rand von 7
- 11: Schlitz in 7 von 10 bis 8
- 12: Haltestück von 1 an 11
- 13: Befestigungsbohrung in 12
- 14: seitliche Ränder von 11
- 15: nach oben gerichtete Kanten von 14
- 16: seitliche Nasen an 12
- 17: Anschläge an 15
- 18: unteres Ende von 1 bzw. 3
- 19: Führungsachse bei 18
- 20: unteres Ende von 7
- 21: Steg an 7 bei 20
- 22: Austrittsöffnung für 2
- 23: Haltesteg
- 24: Nut zwischen 21 und 23
- 25: Abdichtung in 24
- 26: unterer Rand von 8
- 27: Nase an 26
- 28: Abdeckung von 1
- 29: Schraube in 9 und 13

## Patentansprüche

1. Gurtführung für ein Gurtband oder Zugelement einer Verdunkelungsvorrichtung, insbesondere eines Rollladens, zur Befestigung an Rollladenkästen, mit einer Austrittsöffnung für das Gurtband und mit Befestigungsbohrungen, wobei die Gurtführung (1) aus einem im wesentlichen U-förmig ausgebildeten Grundträger (3) besteht, in dem zwischen den beiden seitlichen Schenkeln (4, 5) des Grundträgers (3) eine Umlenkrolle (6) für das Gurtband (2) gelagert ist, **dadurch gekennzeichnet, dass** in dem die beiden seitlichen Schenkel (4, 5) verbindenden Steg (7) eine Eintrittsöffnung (8) für das Gurtband (2) sowie unterhalb der Umlenkrolle (6) eine Befestigungsbohrung (9) vorgesehen sind, dass in dem Steg (7) ein vom oberen Rand (10) des Steges (7) bis in die Eintrittsöffnung (8) verlaufender Schlitz (11) vorgesehen ist, an dem ein Haltestück (12) mit einer Befestigungsbohrung (13) verschiebbar geführt ist, und dass am unteren Ende (18) der Gurtführung (1) bzw. des Grundträgers (3) zwischen den beiden Schenkeln (4, 5) eine stiftförmige Führungsachse (19) gelagert ist, wobei zwischen der Führungsachse (19) und einem vom unteren Ende (20) des Steges (7) rechtwinklig zu demselben verlaufenden weiteren Steg (21) die Austrittsöffnung (22) für das Gurtband (2) gebildet ist.

2. Gurtführung nach Anspruch 1, **dadurch gekennzeichnet, dass** die seitlichen Ränder (14) des Schlitzes (11) jeweils eine nach oben gerichtete Kante (15) aufweisen, die von seitlichen Nasen (16) des Haltestückes (12) umgriffen werden.

3. Gurtführung nach Anspruch 2, **dadurch gekennzeichnet, dass** in einer von dem weiteren Steg (21) und einem parallel zu demselben zwischen den Schenkeln (4, 5) verlaufenden Haltesteg (23) gebildeten Nut (24) eine Abdichtung (25) vorgesehen ist.

4. Gurtführung nach Anspruch 3, **dadurch gekennzeichnet, dass** die Abdichtung (25) als Bürste ausgebildet ist.

5. Gurtführung nach einem der Ansprüche 1 bis 4, **dadurch gekennzeichnet, dass** an dem die beiden seitlichen Schenkel (4, 5) verbindenden Steg (7) am unteren Rand (26) der Eintrittsöffnung (8) für das Gurtband (2) eine von den seitlichen Schenkel (4, 5) weggerichtete Nase (27) vorgesehen ist.

6. Gurtführung nach einem der Ansprüche 1 bis 5, **dadurch gekennzeichnet, dass** auf den Grundträger (3) eine Abdeckung (28) aufsetzbar ist, die diesen umschließt, wobei die Austrittsöffnung (22) für das Gurtband (2) frei zugänglich ist.

## Claims

1. Belt guide for a belt or traction element of a shading means, in particular of a roller shutter, for fastening on roller-shutter boxes, having an outlet opening for the belt and having fastening bores, wherein the belt guide (1) comprises an essentially U-shaped basic carrier (3), in which a deflecting roller (6) for the belt (2) is mounted between the two lateral limbs (4, 5) of the basic carrier (3), **characterized in that** an inlet opening (8) for the belt (2) and, beneath the deflecting roller (6), a fastening bore (9) are provided in the crosspiece (7) connecting the two lateral limbs (4, 5), **in that** a slot (11) is provided in the crosspiece (7), said slot running into the inlet opening (8) from the upper periphery (10) of the crosspiece (7) and having a retaining component (12) with a fastening bore (13) guided in a displaceable manner on it, and **in that** a guide pin (19) is mounted at the lower end (18) of the belt guide (1) or of the basic carrier (3), between the two limbs (4, 5), wherein the outlet opening (22) for the belt (2) is formed between the guide pin (19) and a further crosspiece (21), which runs from the lower end (20) of the crosspiece (7), at right angles to the same.

2. Belt guide according to Claim 1, **characterized in that** the lateral peripheries (14) of the slot (11) each have an upwardly directed edge (15), around which lateral noses (16) of the retaining component (12) engage.

3. Belt guide according to Claim 2, **characterized in that** a seal (25) is provided in a groove (24), which is formed by the further crosspiece (21) and a retaining crosspiece (23) running between the limbs (4, 5), parallel to the further crosspiece.

4. Belt guide according to Claim 3, **characterized in that** the seal (25) is designed in the form of a brush.

5. Belt guide according to one of Claims 1 to 4, **characterized in that** the crosspiece (7), which connects the two lateral limbs (4, 5), has provided on it, on the lower periphery (26) of the inlet opening (8) for the belt (2), a nose (27) which is directed away from the lateral limbs (4, 5).

6. Belt guide according to one of Claims 1 to 5, **characterized in that** a covering (28) can be positioned on the basic carrier (3), and encloses the same, the outlet opening (22) for the belt (2) being freely accessible.

## Revendications

1. Guide de sangle pour une sangle ou un élément de traction d'un dispositif d'assombrissement, en particulier d'un volet roulant, pour la fixation sur des coffres de volet roulant, comprenant une ouverture de sortie pour la sangle et comprenant des alésages de fixation, le guide de sangle (1) étant constitué d'un support de base (3) réalisé essentiellement en forme de U, dans lequel support de base est monté, entre les deux branches latérales (4, 5) du support de base (3), une poulie de renvoi (6) pour la sangle (2), **caractérisé en ce que**, dans l'entretoise (7) reliant les deux branches latérales (4, 5), sont prévus une ouverture d'entrée (8) pour la sangle (2) ainsi qu'en dessous de la poulie de renvoi (6) un alésage de fixation (9), **en ce qu'**une fente (11) s'étendant à partir du bord supérieur (10) de l'entretoise (7) jusque dans l'ouverture d'entrée (8) est prévue dans l'entretoise (7), sur laquelle fente est guidée de manière coulissante une pièce de retenue (12) présentant un alésage de fixation (13), et **en ce qu'**un axe de guidage (19) en forme de goupille est monté à l'extrémité inférieure (18) du guide de sangle (1) ou du support de base (3) entre les deux branches (4, 5), l'ouverture de sortie (22) pour la sangle (2) étant formée entre l'axe de guidage (19) et une entretoise supplémentaire (21) s'étendant à partir de l'extrémité inférieure (20) de l'entretoise (7) et perpendiculairement à celle-ci.

2. Guide de sangle selon la revendication 1, **caractérisé en ce que** les bords latéraux (14) de la fente (11) présentent respectivement une arête (15) orientée vers le haut, autour desquelles arêtes viennent en prise des ergots latéraux (16) de la pièce de retenue (12).

3. Guide de sangle selon la revendication 2, **caractérisé en ce qu'**un joint d'étanchéité (25) est prévu dans une rainure (24) formée par l'entretoise supplémentaire (21) et une entretoise de retenue (23) s'étendant parallèlement à celle-ci entre les branches (4, 5).

4. Guide de sangle selon la revendication 3, **caractérisé en ce que** le joint d'étanchéité (25) est réalisé sous forme de brosse.

5. Guide de sangle selon l'une quelconque des revendications 1 à 4, **caractérisé en ce qu'**un ergot (27) orienté à l'écart des branches latérales (4, 5) est prévu sur l'entretoise (7) reliant les deux branches latérales (4, 5) au niveau du bord inférieur (26) de l'ouverture d'entrée (8) pour la sangle (2).

6. Guide de sangle selon l'une quelconque des revendications 1 à 5, **caractérisé en ce qu'**un recouvrement (28) peut être placé sur le support de base (3), lequel recouvrement entoure celui-ci, l'ouverture de sortie (22) pour la sangle (2) étant librement accessible.
